# EUROPÄISCHE PATENTANMELDUNG

(11) **EP 0 321 611 A1**
(43) Veröffentlichungstag der Anmeldung: **28.06.1989**
(21) Anmeldenummer: 87202604.2
(22) Anmeldetag: 22.12.1987
(51) Int. Cl.: F23C 3/00, F27D 23/00, F27B 9/06

(54) **Flammrohr fuer ein Strahlheizrohr eines Industrieofens**

(71) Anmelder: Andreoli, Franco, I-24030 Mozzo (BG) (IT)
(72) Erfinder: Andreoli, Franco, I-24030 Mozzo (BG) (IT)

(57) **Zusammenfassung**

Ein Flammrohr (6, 6ʹ, 6ʺ), in dem der Brenner (3) eines Strahlrohres muendet, ist aus einem einzigen oder aus mehreren aus Keramifaserwerkstoffen geformten hohlzylindrischen Elementen realisiert.
Da genanntes Werkstoff nicht nur hochtempersturbestaendig sondern auch elastisch ist, besitzt ein derartiges Flammrohr eine viel groessere Haltbarkeit als die bis jetzt bekannten aus Metall oder aus kompakten keramischen Werkstoffen.
Wenn das Flammrohr aus mehreren hintereinander angeordneten hohlzylindrischen Elementen zusammengesetzt ist, koennen diese so geformt sein, dass sie an den aeussersten Enden durch Einschub und Kleben verbunden werden koennen.

Je nach der Art des Strahlrohres fuer welches in Anwendung kommt, kann ein derartiges Flammrohr in einem Metallrohr eingesetzt und gehalten werden (2,9) bzw., im Falle eines Mantelrohres, entweder frei oder mit dazu bestimmten Abstandsrippen im Aussenrohre (8) sitzen.

## Beschreibung

Die Erfindung betrifft ein Flammrohr fuer ein Strahlheizrohr eines Industrieofens, das aus feuerfestem Faserstoff geformt ist,oder aus mehreren miteinander verbundenen bzw. einfach hintereinander angeordneten hohlzylindrischen Teilen aus feuerfestem Faserstoff zusammengesetzt ist.

Die bis jetzt bekannten Flammrohre von Strahlheizrohre sind entweder metallisch oder aus kompakten (gesinterten) keramischen Werkstoffen hergestellt. Die metallischen Flammrohre besitzen eine begrenzte Temperaturbestaendigkeit, waehrend diejenigen aus gesinterten keramischen feuerfesten Materialien sind rissanfaellig da, infolge der gegenueber der Aussentemperatur wesentlich hoeheren Innentemperatur, Spannungen wegen der unterschiedlichen thermischen Ausdehnung auftreten.

Die Erfindung betrifft ein Flammrohr, welches durch die Herstellung aus hochtemperaturbestaendigen Faserstoffen, eine sehr hohe Lebensdauer besitzt.
Der wichtigste durch diese Ausfuehrung erzielbare technische Vorteil besteht darin, dass das so verwirklichte Flammrohr, dank der Elastizitaet des Faserstoffes, an Rissbildungen infolge von Waermestossen oder auch sehr hohen Temperaturunterschieden zwischen Innen- und Aussenwandung nicht leidet und daher eine hoehere thermische Belastbarkeit als bei ueblichen Ausfuehrungen aufweist.
Ein weiterer Vorteil besteht darin, dass das Flammrohr in dieser Ausfuehrung, dank der typischen niedrigen Dichte der Faserstoffen, sehr leicht und handlich ist. Ferner erlaubt der ermaessigte Waermeinhalt die Aufheizzeit und die Waermeverluste bei den Oefen fuer intermittierenden Betrieb zu senken.
Flammrohre nach dieser Erfindung koennen auch aus mehreren miteinander verbundenen bzw. hintereinander angeordneten hohlzylindrischen Teilen aus Faserstoff gefertigt werden. Zur Verbindung koennen die aeussersten Enden der hohlzylindrischen Teile so gebildet werden dass eine einfache Kupplung und das Zusammenkleben zur Abdichtung ermoeglicht wird.

Wandstaerke und Faserstoffeigenschaft der genannten hohlzylindrischen Teilen koennen auch unterschiedlich sein um eine gleichmaessige Waermeabgabe laengs des Flammrohres zu erreichen.
Im Abschlussteil eines derartigen Flammrohres koennen, bei Verwendung in Mantelstrahlheizrohren,radiale Durchlaesse zum Rueckkehr der Abgase in die ringfoermigen Abgasfuehrung vorgesehen werden.
Ausserhalb eines derartigen Flammrohres kann man leicht an der Innenwandung des Mantelrohres anliegenden Distanzrippen aus Metall oder aus Faserstoffen anbauen bzw. einsetzen.

In der Zeichnungen sind Ausfuehrungsbeispiele des Gegenstandes der Erfindung dargestellt.
Fig.1 zeigt den Laengsschnitt eines Flammrohres in einem am Ende offenen Strahlrohr, nur als Beispiel U-foermig gebogenen, welches aber anders ausgefuehrt sein kann.
Fig.2 zeigt den Laengsschnitt eines Flammrohres in einem Mantelstrahlheizrohr.
Fig.3 zeigt den Laengsschnitt eines Flammrohres in einem Mantelstrahlheizrohr fuer haengenden Einbau.
Fig.4 zeigt einen Querschnitt gemaess Linie A-A des Rohres der Fig.3.

Bei der Darstellung der Fig.1, ist durch eine Ofenmauer (1) ein Strahlrohr aus hitzebestaendigem Stahl in U-Bauart (2) eingesetzt, mit dem Brenner (3),mit der Zufuehrleitung (4) des Brennstoffes, im allgemeinen Brenngas, und mit einer diese koaxial umgebenden Luftfuehrung (5). Der Brenner (3) muendet in das sogenannte Flammrohr (6), eine Rohrstrecke welche aus einem oder aus mehreren hohlzylindrischen Teilen aus Faserstoff besteht.
Die Laenge des Flammrohres (6) entspricht etwa der Flammenlaenge und soll auf jedem Fall zwecksmaessigerweise bis zum Punkt gelangen wo die Verbrennung vollstaendig ist. Zur Abstuetzung des Flammrohres ist ein Ringschulter (7) vorgesehen.

Bei der Darstellung der Fig.2, ist durch die Ofenmauer (1) ein Mantelstrahlheizrohr (8) aus hitzebestaendigem Stahl eingesetzt, mit einem koaxial angeordneten Innenrohr (9) ebenfalls aus hitzebestaendigem Stahl, das mit der Innenwandung des Mantelrohres (8) einen Ringspalt (10) begrenzt, der als Abgasfuehrung dient.
Der Brenner (3) muendet in das sogenannte Flammrohr (6ʹ), eine Rohrstrecke welche aus einem oder aus mehreren hohlzylindrischen Telen aus Fasersstoff besteht, mit einem der Fig.1 aehnlichen Aufbau.
Bei der Ausfuehrungform nach Fig.3, die grundsaetzlich derjenigen nach Fig.2 entspricht, sitzt das Flammrohr (6ʺ) auf der Stirnflaeche des Mantelrohres (8), waehrend das metallische Innenrohr (9) der Fig.2 in Wegfall gekommen ist. Wenn das Flammrohr aus mehreren hintereinander angeordneten hohlzylindrischen Teilen besteht, koennen diese so geformt sein dass die Verbindung durch Einschieben und Zusammenkleben der aeussersten Enden (11) erfolgt.
Ausserhalb des Flammrohres sind an der Innenwandung des Mantelrohres anliegenden Laengsrippen (12) vorgesehen, zwischen denen der Abgasabfuhr dienende Laengskanaele (13) frei bleiben.
In dem zum Brenner (3) entgegengesetzten Bereich weist das Flammrohr (6ʺ) Oeffnungen (14) auf, zum Durchlass der Abgase in die Laengskanaele (13).

## Patentansprüche

1. Flammrohr fuer ein Strahlrohr eines Industrieofens, das mindestens fuer die Flammenlaenge aus einem oder aus mehreren hintereinander angeordneten hohlzylindrischen Teilen besteht, dadurch gekennzeichnet, dass die hohlzylindrischen Teile aus hochtemperaturbestaendigen Faserstoffen geformt sind.

2. Flammrohr nach Anspruch 1, dadurch gekennzeichnet, dass die hintereinander angeordneten hohlzylindrischen Teile so geformt sind dass sie zu zweien an den aeussersten Enden durch Einschub verbunden und zur Abdichtung geklebt werden koennen.

3. Flammrohr nach einem der Ansprueche 1 oder 2, dadurch gekennzeichnet, dass Wandstaerke und Waermeleitzahl der Bestandteile unterschiedlich sind.

4. Flammrohr nach einem der Ansprueche 1 bis 3, zur Verwendung in einem Mantelstrahlheizrohr mit einer das Flammrohr ringfoermig umgebenden Abgasfuehrung, dadurch gekennzeichnet, dass in dem zum Brenner entgegengesetzten Bereich radiale Oeffnungen zur Abgasfuehrung vorgesehen sind.

5. Flammrohr nach einem der Ansprueche 1 bis 4, dadurch gekennzeichnet, dass die Aussenflaeche an der Innenwandung des Mantelrohres anliegenden Distanzrippen aus Metall oder aus Faserstoffen aufweist.
